# EUROPÄISCHE PATENTSCHRIFT

(11) **EP 2 021 565 B1**
(45) Veröffentlichungstag und Bekanntmachung des Hinweises auf die Patenterteilung: **20.04.2016**
(21) Anmeldenummer: 07725416.7
(22) Anmeldetag: 22.05.2007
(51) Int. Cl.: E04H 15/00, E04H 15/40

(54) **SONNENSCHUTZVORRICHTUNG**
SUN PROTECTION DEVICE
DISPOSITIF DE PROTECTION CONTRE LE SOLEIL

(30) Priorität: 26.05.2006 DE 102006024488
(43) Veröffentlichungstag der Anmeldung: 11.02.2009
(73) Patentinhaber: Knipschild, Christina, 59969 Bromskirchen (DE)
(72) Erfinder: Knipschild, Christina, 59969 Bromskirchen (DE)
(74) Vertreter: Henseler, Daniela
(86) Internationale Anmeldenummer: PCT/EP2007/004510
(87) Internationale Veröffentlichungsnummer: WO 2007/137730

(56) Entgegenhaltungen:
- WO-A-96/18789
- DE-A1- 2 319 796
- US-A- 4 709 718
- US-A- 4 825 892

## Beschreibung

Die Erfindung bezieht sich auf eine Sonnenschutzvorrichtung, bestehend aus einem Gestänge und einem über dasselbe spannbaren Tuch nach dem Oberbegriff des Anspruchs 1.

Aus WO 96/18789 ist ein zusammenlegbares Schutzdach bekannt, dass zwei bogenförmige Abschnitte aus einem flexiblen Tuch, wie beispielsweise aus gewebtem Nylon, aufweist. Dieses Tuch weist Taschen auf, in die flexible Stäbe eingesetzt sind, die sich an einem zentralen Ort kreuzen. Beim Aufstellen werden mittels eines Reißverschlusses die beiden Abschnitte verbunden, um eine igluförmige Gestalt des Daches zu erreichen. Dokument WO 96/18789 offenbart eine Sonnenschutzvorrichtung mit den Merkmalen des Oberbegriffs des Anspruchs 1.

Sonnenschutzvorrichtungen sind beispielsweise als Sonnenschirme bekannt. Wenn Sonnenschirme an Stränden, auf Wiesen oder sonstigen Arealen verwendet werden, müssen diese vorzugsweise im Boden befestigt werden, wobei auch ein Schirmständer verwendet werden kann. Die Sonnenschirme haben jedoch den großen Nachteil, daß sie sehr windanfällig sind, was im schlimmsten Falle zu Beschädigungen an dem Sonnenschirm führen kann. Außerdem bieten Sonnenschirme aufgrund ihrer Beschaffenheit keinen optimalen Schatten für den Körper.

Weiter sind sogenannte Pavillons bekannt, wie beispielsweise beschrieben in CH 675 446 A5 und US 5,546,971, die zwar einen besseren Schatten bieten, jedoch aufgrund ihrer Größe und der relativ aufwendigen Montage, die zumeist mehrere Personen erfordert, kaum geeignet sind, diese für eine kurzzeitige Verwendung aufzustellen. Außerdem müssen diese Pavillons mittels Heringen gesichert werden, wobei die Pavillons auch dann nicht besonders standsicher sind. Gleiches gilt für Zelte, wie beispielsweise in US 3,223,098 beschrieben.

Ebenfalls bekannt sind sogenannte Strandmuscheln, wie beispielsweise beschrieben in GB 2 308 393 A, die jedoch weniger als Sonnenschutz dienen. Vielmehr sind diese Strandmuscheln als Windschutz zu sehen, wobei diese sehr stark durch Abspannen bzw. Beschweren gegen den Wind gesichert werden müssen. Diese Strandmuscheln können, wenn überhaupt, lediglich Kindern als Sonnenschutz dienen, wobei sich der Bereich innerhalb der Strandmuschel sehr stark aufheizt. Durch das Abspannen und Beschweren sind Positionswechsel nur sehr umständlich möglich.

Der Erfindung liegt daher die Aufgabe zugrunde, eine Sonnenschutzvorrichtung der angegebenen Gattung zu schaffen, die einerseits einen optimalen Sonnenschutz bietet und andererseits einen sicheren Stand auch bei stärkerem Wind bietet, wobei sich auch die Montage der Sonnenschutzvorrichtung sehr einfach und schnell gestaltet.

Diese Aufgabe wird erfindungsgemäß durch eine Sonnenschutzvorrichtung nach Patentanspruch 1 gelöst.

Zweckmäßige Weiterbildungen der Erfindung sind in den Unteransprüchen gekennzeichnet.

Die erfindungsgemäße Sonnenschutzvorrichtung zeichnet sich u.a. durch ihre leichte Montierbarkeit aus. So ist es für den Laien sehr einfach möglich, die demontierte Sonnenschutzvorrichtung, deren Einzelteile vorzugsweise in einem kleinen Sack untergebracht sind, an dem jeweiligen Standort sicher und schnell zu montieren. Auch ein Versetzen der Sonnenschutzvorrichtung ist relativ einfach möglich, da hier auch kein Abspannen erforderlich ist.

Ferner zeichnet sich die Sonnenschutzvorrichtung dadurch aus, daß sie wenig windanfällig ist. Dafür sorgen u.a. die sich auf dem Boden befindlichen Gurtbänder im Zusammenhang mit den gebogenen Stangen.

Da die Sonnenschutzvorrichtung sehr luftdurchlässig ausgebildet ist, erfolgt auch kein Aufheizen derselben, wobei zusätzlich noch eine freie Sicht nach allen Seiten hin gegeben ist.

Weitere Vorteile der Erfindung ergeben sich aus der nachfolgenden Beschreibung anhand eines die Erfindung wiedergebenden und in der Zeichnung dargestellten Ausführungsbeispiels. Dabei zeigt:
- Fig. 1: eine perspektivische Ansicht einer Sonnenschutzvorrichtung.
- Fig. 2: eine vereinfachte Draufsicht auf die Sonnenschutzvorrichtung.
- Fig. 3: eine perspektivische Ansicht der Sonnenschutzvorrichtung ohne Tuch.
- Fig. 4: einen vergrößerten Ausschnitt eines Standfußbereiches.
- Fig. 5: einen vergrößerten Ausschnitt eines Eckbereiches des Tuchs.
- Fig. 6: einen vergrößerten Ausschnitt auf den Kreuzungsbereich der Einzelstäbe, von unten gesehen.
- Fig. 7: vereinfacht perspektivisch das Formteil für den Kreuzungsbereich der Einzelstäbe.
- Fig. 8: perspektivisch einen vergrößerten Ausschnitt eines Endes einer Verbindungsstrebe an einem Einzelstab.
- Fig. 9: einen vergrößerten Ausschnitt eines Endes einer Verbindungsstrebe.

Die in den Figuren dargestellte Sonnenschutzvorrichtung 1 besteht im wesentlichen aus einem Gestänge 2 und einem über dasselbe spannbaren Tuch 3.

Das Gestänge 2 wiederum besteht im wesentlichen aus zwei sich kreuzenden, flexiblen Stangen 4, die in Gebrauchsstellung mit an ihren Enden 5 vorgesehenen Spitzen 6 in Ösen 7 an den Enden 8 von zwei auf dem Boden sich kreuzenden Gurtbändern 9 eingesteckt sind (siehe insbesondere Fig. 1, 3 und 4), wobei das Gestänge 2 bzw. die Stangen 4 kuppelartig gebogen ist bzw. sind (siehe Fig. 3). Damit die Stangen 4 leichter transportiert werden können, bestehen diese jeweils aus einer Vielzahl von zusammensteckbaren Stabteilen, wobei zwei benachbarte Stabteile über vorzugsweise flexible Schnüre o.dgl. miteinander verbunden sind (nicht dargestellt).

Zur Sicherung der Stangen 4 sind dieselben im Kreuzungsbereich 10 miteinander verbunden. Dazu kann ein Formteil 11, vorzugsweise aus Kunststoff, im Kreuzungsbereich 10 der Stangen 4 vorgesehen sein, das aus zwei übereinander sich kreuzenden Rohrstücken 12 besteht, in deren freien voneinander abgewandten Seiten 13 durchgehende Längsschlitze 14 vorgesehen sind. Über die Längsschlitze 14 wird das Formteil auf die Stangen 4 geclipst (siehe hierzu Fig. 6 und 7).

Für eine weitere Stabilisierung der Sonnenschutzvorrichtung 1 sind die beiden benachbarten Stangen 4 der Schmalseiten 15 der Sonnenschutzvorrichtung 1 jeweils über mindestens eine Verbindungsstrebe 16 gehalten. In dem hier vorliegenden Ausführungsbeispiel sind auf jeder Schmalseite 15 zwei Verbindungsstreben 16 vorgesehen, wobei die weiter oben angeordnete Verbindungsstrebe 16 selbstverständlich kürzer ausgebildet ist als die untere Verbindungsstrebe 16. Die Verbindungstreben 16 sind über an deren Enden 17 vorgesehene Halteelemente 18 auf die Einzelstäbe 4 aufclipsbar (siehe hierzu Fig. 8 und 9).

Zur Abstützung des Tuches 3 stützt sich im Kreuzungsbereich 10 der Stangen 4 eine Querstrebe 19 ab, die vorzugsweise mit den Stangen 4 bzw. dem Formteil 11 verbunden ist. Dies kann beispielsweise durch an der Querstrebe 19 oder am Tuch 3 angebrachte Schnüre erfolgen, die dann um die Stangen 4 bzw. um das Formteil 11 herum gebunden werden.

Die Querstrebe 19 kann in Taschen 20 (strichpunktiert in Fig. 2 dargestellt) am seitlichen Längsrand 21 des Tuches 3 eingesetzt sein oder in einer sich vom einen Längsrand 21 des Tuches 3 zum anderen Längsrand 21 des Tuches 3 erstreckenden Tasche 22 eingenäht sein.

Das Tuch 3 wird mittels am unteren Längsrand 23 vorgesehenen Gurten 24 mit Ösen 25 von den Spitzen 6 der Stangen 4 gehalten (siehe hier auch Fig. 4). Weitere Gurte 26 an dem seitlichen Längsrand 21 des Tuches 3 verbinden das Tuch 3 über Klettbänder mit den Stangen 4 (siehe Fig. 1 und 5).

Wie aus der vorangehenden Beschreibung der Sonnenschutzvorrichtung 1 erkennbar, läßt sich die Sonnenschutzvorrichtung 1 sehr einfach und schnell montieren. Ein sicherer Stand der montierten Sonnenschutzvorrichtung 1 ist jederzeit gewährleistet, wobei auch ein einfacher Positionswechsel sehr einfach und schnell vollzogen werden kann.

Die erfindungsgemäße Sonnenschutzvorrichtung 1 läßt sich sehr leicht nach dem einfachen Abbau zum Transport oder zur Lagerung zu einem relativ kleinen Päckchen verpacken, wobei auch aufgrund der relativ geringen Einzelteile und der verwendeten Materialien das Päckchen sehr leicht ist.

Die Sonnenschutzvorrichtung 1 ermöglicht zudem noch eine Auswechselbarkeit des Tuches 3 ohne besondere Maßnahmen, d.h. sollte das Tuch 3 verschlissen oder defekt sein oder sollte ein neues Design des Stoffes des Tuchs 3 gewünscht werden, kann einfach und kostengünstig lediglich das Tuch 3 gewechselt werden.

Die erfindungsgemäße Sonnenschutzvorrichtung 1, wie sie in Gebrauchsstellung in Fig. 1 dargestellt ist, ist wie folgt aufstellbar:

Sonnenschutzvorrichtung 1 umfaßt das Gestänge 2 und das über dasselbe spannbare Tuch 3.

Wie in Fig. 3 dargestellt ist, umfaßt das Gestänge 2 zwei sich kreuzende, jeweils elastisch krümmbare Stangen 4, die von ein- oder mehrteiligen Einzelstäben gebildet werden können. Diese elastisch krümmbaren Stangen 4 werden kuppelartig gebogen verspannt durch Einstecken der Stangenenden 5 in Ösen 7 (vgl. Fig. 4) an den Enden 8 von zwei sich kreuzenden Gurtbändern 9, die einen von den Stangen 4 überwölbbaren Boden 27 unter Beanspruchung der Stangenenden 5 auf Zug überspannen. Der Wölbungsgrad ist über die Länge der Gurtbänder 9 variierbar, wodurch auch eine Länge der Sonnenschutzvorrichtung 1 einstellbar ist. Der Boden 27 wird vorzugsweise von einem Aufstellgrund gebildet, auf dem die Sonnenschutzvorrichtung 1 aufgestellt wird.

Wie in Fig. 2 dargestellt ist, werden die elastisch krümmbaren Stangen 4 durch Einstecken der Stangenenden 5 in Gurte 24 an einem unteren Längsrand 23 des Tuches 3 (feder)vorgespannt zum Spannen des Tuches 3 über dem Gestänge 2. Dies ist erkennbar an der leichten Doppelkrümmung der sich im Kreuzungsbereich 10 kreuzenden elastischen Stangen 4. Die Stangen 4 sind folglich jeweils länger als die Diagonale des im wesentlichen rechteckförmigen Tuches 3, wodurch auf das Tuch 3 eine Druck- und Spreizkraft ausgeübt wird, die das Tuch 3 auf dem Gestänge 2 spannt. Ein Flattern des Tuches 3 auf dem Gestänge wird dadurch verhindert. Ferner verleiht ein derart auf das Gestänge 2 gespanntes Tuch 3 dem Gestänge 2 zusätzliche Stabilität, so daß die Verbindungsstreben 16 auch entfallen können. Es sollte vorzugsweise Sorge dafür getragen werden, daß der untere Längsrand 23 des Tuches 3 gespannt ist, wozu eine Spannstrebe in einen Saum des Längsrandes 23 einsetzbar sein kann.

Mittels einer Querstrebe 19 wird das Tuch 3 im Kreuzungsbereich 10 der Stangen 4 abgestützt, um das Tuch 3 im Wölbungsscheitelpunkt zusätzlich zu fixieren.

Vorzugsweise ist die Kreuzung der Gurtbänder 9 fixiert, um die Ausrichtung der Kreuzungen zueinander zu verbessern.

Weiterhin ist vorzugsweise der Kreuzungsbereich 10 der kuppelartig gebogenen Stangen 4 und die Kreuzung der Gurtbänder 9 übereinanderstehend angeordnet, wodurch eine besondere Standfestigkeit erzielt wird.

Die Kreuzungen der Stange 4 und der Gurtbänder 9 liegen schließlich vorzugsweise mittig zwischen den jeweiligen Enden 5 bzw. 8.

## Patentansprüche

1. Sonnenschutzvorrichtung in Gebrauchsstellung mit einem Gestänge (2) und einem über dasselbe gespanntem Tuch (3), wobei das Gestänge (2) zwei sich kreuzende, jeweils elastisch krümmbare Stangen (4) umfasst, **dadurch gekennzeichnet, dass** die Stangen (4) durch Einstecken der Stangenenden (5) in Ösen (7) an den Enden (8) von zwei sich kreuzenden Gurtbändern (9) kuppelartig gebogen verspannt sind, wobei die Gurtbändern (9) einen von den Stangen (4) überwölbten Boden (27) unter Beanspruchung der Stangenenden (5) auf Zug überspannen, und wobei die Stangen (4) durch Einstecken ihrer Stangenenden (5) in Gurte (24) an einem unteren Längsrand (23) des Tuches (3) vorgespannt sind zum Spannen des Tuches (3) über dem Gestänge (2), wozu die Stangen (4) länger als die Diagonale des rechteckförmigen Tuches (3) sind zum Ausüben einer Druck- und Spreizkraft auf das Tuch (3) durch eine Doppelkrümmung der im Kreuzungsbereich (10) kreuzenden elastischen Stangen (4), die das Tuch (3) auf das Gestänge (2) spannt, wobei eine Querstrebe (19) zur Abstützung des Tuchs (3) sich im Kreuzungsbereich (10) der Stangen (4) abstützt.

2. Sonnenschutzvorrichtung nach Anspruch 1, **dadurch gekennzeichnet, dass** die Gurtbänder (9) sich kreuzen und die Kreuzung der Gurtbänder (9) fixiert ist.

3. Sonnenschutzvorrichtung nach Anspruch 1 oder 2, **dadurch gekennzeichnet, dass** ein Kreuzungsbereich (10) der kuppelartig gebogener Stangen (4) und die Kreuzung der Gurtbänder (9) übereinanderstehend angeordnet sind.

4. Sonnenschutzvorrichtung nach einem der Ansprüche 1 bis 3, **dadurch gekennzeichnet, dass** weitere Gurte (26) an dem seitlichen Längsrand (21) des Tuches (3) über Klettbänder mit den Stangen (4) verbindbar sind.

5. Sonnenschutzvorrichtung nach einem der Ansprüche 1 bis 4, **dadurch gekennzeichnet, dass** die Stangen (4) mehrteilig ausgebildet sind, wobei benachbarte Stabteile einer Stange (4) durch flexible Schnüre miteinander verbunden sind.

6. Sonnenschutzvorrichtung nach einem der Ansprüche 1 bis 5, **dadurch gekennzeichnet, dass** die Stangen (4) in einem Kreuzungsbereich (10) miteinander verbindbar sind.

7. Sonnenschutzvorrichtung nach Anspruch 6, **dadurch gekennzeichnet, dass** die Querstrebe (19) im Kreuzungsbereich (10) mit den Stangen (4) verbindbar ist.

8. Sonnenschutzvorrichtung nach einem der Ansprüche 1 bis 7, **dadurch gekennzeichnet, dass** die Querstrebe (19) in Taschen (20) am seitlichen Längsrand (21) des Tuches (3) einsetzbar ist.

## Claims

1. Apparatus for providing protection against the sun in a position of use, said apparatus including a rod assembly (2) and a fabric (3) that is stretched over said rod assembly, wherein the rod assembly (2) includes two rods (4), which intersect and are each resiliently bendable, **characterized in that** the rods (4) are braced in an arched manner by inserting the rod ends (5) into eyelets (7) at the ends (8) of two intersecting webbing straps (9), wherein the webbing straps (9) extend over a floor (27), over which the rods (4) arch, with the rod ends (5) being subjected to tensile stressing, and wherein the rods (4) are pretensioned by inserting their rod ends (5) into straps (24) on a bottom longitudinal edge (23) of the fabric (3) for stretching the fabric (3) over the rod assembly (2), for which purpose the rods (4) are longer than the diagonals of the rectangular fabric (3) in order to exert a compressing and expanding force onto the fabric (3) by a double curvature of the resilient rods (4) that intersect in the intersection region (10), the fabric (3) thereby being stretched on the rod assembly (2), wherein a cross-strut (19) is supported in the intersection region (10) of the rods (4) to support the fabric (3).

2. Apparatus for providing protection against the sun according to Claim 1, **characterized in that** the webbing straps (9) intersect and the intersection of the webbing straps (9) is fixed.

3. Apparatus for providing protection against the sun according to Claim 1 or 2, **characterized in that** an intersection region (10) of the rods (4) that are curved in an arched manner and the intersection of the webbing straps (9) are disposed one above the other.

4. Apparatus for providing protection against the sun according to one of Claims 1 to 3, **characterized in that** additional straps (26) on the lateral longitudinal edge (21) of the fabric (3) are connectable to the rods (4) by means of touch-and-close fasteners.

5. Apparatus for providing protection against the sun according to one of Claims 1 to 4, **characterized in that** the rods (4) comprise more than one part, adjacent rod parts of a rod (4) being interconnected by resilient ties.

6. Apparatus for providing protection against the sun according to one of Claims 1 to 5, **characterized in that** the rods (4) are interconnectable in an intersection region (10).

7. Apparatus for providing protection against the sun according to Claim 6, **characterized in that** the cross-strut (19) is connectable to the rods (4) in the intersection region (10).

8. Apparatus for providing protection against the sun according to one of Claims 1 to 7, **characterized in that** the cross-strut (19) is insertable into pockets (20) on the lateral longitudinal edge (21) of the fabric (3).

## Revendications

1. Dispositif de protection contre le soleil en position d'utilisation comprenant une tringlerie (2) sur laquelle est tendue une toile (3), la tringlerie (2) comprenant deux barres (4), chacune étant élastiquement flexibles et se croisant, **caractérisé en ce que** les barres (4) sont tendues cintrées en forme de dôme par insertion des extrémités (5) des barres dans des oeillets (7) situés aux extrémités (8) de deux sangles (9) qui se croisent, dans lequel les sangles (9) s'étendent au-dessus d'un fond (27) voûté par les barres (4) sous sollicitation en traction des extrémités (5) des barres et dans lequel les barres (4) sont précontraintes par insertion de leurs extrémités (5) dans les sangles (24) sur un bord longitudinal inférieur (23) de la toile (3) pour tendre la toile (3) sur la tringlerie (2), de sorte que les barres (4) sont plus longues que la diagonale de la toile rectangulaire (3) pour exercer une pression et une force d'écartement sur la toile (3) via une double courbure des barres (4) élastiques croisées dans la zone de croisement (10) qui tendent la toile (3) sur la tringlerie (2), un montant transversal (19) s'appuyant dans la zone d'intersection (10) des barres pour le support de la toile (3).

2. Dispositif de protection contre le soleil selon la revendication 1, **caractérisé en ce que** les sangles (9) se croisent et **en ce que** l'intersection des sangles (9) est fixe.

3. Dispositif de protection contre le soleil selon la revendication 1 ou 2, **caractérisé en ce qu'**une zone d'intersection (10) des barres (4) cintrées en forme de dôme et l'intersection des sangles (9) sont agencées de manière superposées.

4. Dispositif de protection contre le soleil selon l'une des revendications 1 à 3, **caractérisé en ce que** des sangles (26) supplémentaires situées sur le bord longitudinal (21) latéral de la toile (3) peuvent être reliées aux barres (4) au moyen de bandes velcro.

5. Dispositif de protection contre le soleil selon l'une des revendications 1 à 4, **caractérisé en ce que** les barres (4) sont réalisées en plusieurs parties, les parties de barres voisines d'une barre (4) étant reliées entre elles par des fils flexibles.

6. Dispositif de protection contre le soleil selon l'une des revendications 1 à 5, **caractérisé en ce que** les barres (4) peuvent être reliées entre elles dans une zone d'intersection (10).

7. Dispositif de protection contre le soleil selon la revendication 6, **caractérisé en ce que** le montant transversal (19) situé dans la zone d'intersection (10) peut être relié aux barres (4).

8. Dispositif de protection contre le soleil selon l'une des revendications 1 à 7, **caractérisé en ce que** le montant transversal (19) peut être engagé dans des poches (20) arrangées sur le bord longitudinal (21) latéral de la toile (3).
